# EUROPÄISCHE PATENTSCHRIFT

(11) **EP 1 784 282 B1**
(45) Veröffentlichungstag und Bekanntmachung des Hinweises auf die Patenterteilung: **17.10.2012**
(21) Anmeldenummer: 05762982.6
(22) Anmeldetag: 13.07.2005
(51) Int. Cl.: B24B 19/02, B24D 5/00

(54) **SCHLEIFSCHEIBE ZUR ERZEUGUNG VON AUSSEN-ODER INNEN-KUGELGEWINDEN AN WERKSTÜCKEN**
GRINDING WHEEL FOR PRODUCING EXTERNAL OR INTERNAL BALL THREADS ON WORKPIECES
MEULE POUR PRODUIRE DES FILETAGES A BILLES MALES OU FEMELLES SUR DES PIECES A USINER

(30) Priorität: 16.07.2004 DE 102004034542
(43) Veröffentlichungstag der Anmeldung: 16.05.2007
(73) Patentinhaber: ZF Lenksysteme GmbH, 73527 Schwäbisch Gmünd (DE)
(72) Erfinder: LEINMÜLLER, Paul, 73529 Schwäbisch Gmünd (DE); KOLB, Werner, 73560 Böbingen (DE)
(86) Internationale Anmeldenummer: PCT/EP2005/053344
(87) Internationale Veröffentlichungsnummer: WO 2006/008258

(56) Entgegenhaltungen:
- CH-A- 538 332
- GB-A- 398 519
- GB-A- 2 163 683
- US-A- 5 586 469

## Beschreibung

Die Erfindung betrifft eine Schleifscheibe zur Erzeugung von Außen- oder Innen-Kugelgewinden an Werkstücken, insbesondere an Kugelgewindestangen oder Kugelgewindemuttern für Kraftfahrzeuglenkungen, mit einem Schleifkörper, dessen Außenkontur an das zu erzeugende Kugelgewinde angepasst ist. Des weiteren betrifft die Erfindung ein Verfahren zur Erzeugung von Außen- oder Innen-Kugelgewinden an Werkstücken, insbesondere an Kugelgewindestangen oder Kugelgewindemuttern für Kraftfahrzeuglenkungen.

Eine gattungsgemäße Schleifscheibe zur Erzeugung von Außen- oder Innenkugelgewinden an Werkstücken und ein entsprechendes Verfahren sind aus der US 5,586,469 A bekannt.

Aus dem allgemeinen Stand der Technik ist es bekannt, Kugelgewindestangen und mit denselben zusammenarbeitende Kugelgewindemuttern mittels einer dem herzustellenden Gewindegang angepassten Schleifscheibe, welche in mehreren Durchgängen über das zu bearbeitende Werkstück geführt wird, herzustellen. Meist werden für die aufeinanderfolgenden Durchgänge unterschiedlich profilierte Schleifscheiben eingesetzt, um eine unterschiedliche Zustellung in Richtung des Werkstücks zu erreichen.

Nachteilig ist dabei jedoch, dass diese Bearbeitung aufgrund der vielen Arbeits-, Umspann- und Einrichtvorgänge sehr lange dauert, und dass aufwändige Maschinen, insbesondere Schleifmaschinen, mit zumeist zwei oder mehr Spindeln eingesetzt werden müssen, wodurch sich insgesamt sehr hohe Kosten bei der Erzeugung der Kugelgewinde ergeben.

Die CH 538 332 beschreibt ein Verfahren und eine Vorrichtung zum Herstellen von Gewindebohrern mit metrischen Gewinden. Hierbei weist die Schleifscheibe zwei Schleifbereiche auf, nämlich einen glatten, zylindrischen Bereich zum Schleifen des Außendurchmessers des Gewindes und einen profilierten Bereich zum Schleifen des Profils des Gewindes an dem Werkstück. Der profilierte Bereich ist darüber hinaus in zwei verschiedene Abschnitte mit unterschiedlichen Durchmessern unterteilt. Das dort beschriebene Verfahren lässt sich jedoch keinesfalls auf das Erzeugen von Kugelgewinden übertragen, da beim Kugelgewindeschleifen erheblich größere Eindringtiefen und somit entsprechend erhöhte Zerspanungsleistungen erforderlich sind. Darüber hinaus ist es auch gemäß diesem Stand der Technik erforderlich, das Werkstück zuvor spanend, beispielsweise durch Drehen, vorzubearbeiten.

Eine Vorrichtung zum Schleifen von Schraubengewinden ist in der GB 398 519 A beschrieben. Dabei sind zwei baulich voneinander getrennte Schleifscheiben vorgesehen, von denen eine aus einem groben und weichen und die andere aus einem harten und feinen Material besteht. Nachteilig ist dabei der hohe Aufwand für die beiden körperlich voneinander getrennten Schleifscheiben.

Es ist daher Aufgabe der vorliegenden Erfindung, eine Schleifscheibe sowie ein Verfahren zur Erzeugung von Außen- oder Innenkugelgewinden an Werkstücken zu schaffen, mit denen Kugelgewinde einerseits schneller und kostengünstiger und andererseits mit gleichbleibend hoher Qualität und Prozesssicherheit hergestellt werden können.

Erfindungsgemäß wird diese Aufgabe durch die in Anspruch 1 genannten Merkmale gelöst.

Der Schleifkörper der erfindungsgemäßen Schleifscheibe weist wenigstens zwei Stufen mit unterschiedlichen Durchmessern auf, von denen eine Stufe die Vor- und die andere Stufe die Fertigbearbeitung des zu erzeugenden Kugelgewindes übernimmt. Durch diesen Aufbau der Schleifscheibe ist es möglich, in einem Durchgang und mit einer einzigen Schleifscheibe sowohl ein Au-βen- als auch ein Innengewinde zu erzeugen, wobei es auch problemlos möglich ist, ins volle, harte Material zu schleifen. Dadurch lassen sich sowohl Außen- als auch Innen-Kugelgewinde in einer wesentlich kürzeren Bearbeitungszeit herstellen, was kürzere Taktzeiten und damit letztendlich ein kostengünstiges Endprodukt mit besseren Marktchancen ermöglicht.

Eine weitere erhebliche Verbesserung der Qualität der Oberfläche des erzeugten Gewindes wird dadurch erzielt, dass die Stufen unterschiedliche Körnungen aufweisen, wobei die zur Fertigbearbeitung der Werkstücke dienende Stufe eine feinere Körnung aufweist als die zur Vorbearbeitung der Werkstücke dienende Stufe.

Des Weiteren ist erfindungsgemäß vorgesehen, dass der Schleifkörper einen Grundkörper aufweist, der mit kubischem Bornitrid als Schleifmittel durch eine galvanische oder keramische Bindung belegt ist. Eine derart ausgebildete Schleifscheibe muss vorteilhafterweise während der Fertigung nicht nachgearbeitet bzw. abgerichtet werden, sondern kann über einen langen Zeitraum eingesetzt werden, was deren Produktivität zusätzlich erhöht.

Insbesondere bei der Herstellung von Außen-Kugelgewinden ist es sowohl bezüglich der Zerspanungsleistung als auch bezüglich der zu erzielenden Oberflächenqualität des Gewindes sehr vorteilhaft, wenn der Schleifkörper drei Stufen aufweist, wobei eine zweite Stufe einen größeren Durchmesser als die erste Stufe und einen geringeren Durchmesser als die weitere, dritte Stufe aufweist.

Bei derartigen Schleifkörpern hat es sich als besonders vorteilhaft herausgestellt, wenn der Grundkörper aus Metall besteht.

Ein erfindungsgemäßes Verfahren zur Erzeugung von Au-βen- oder Innen-Kugelgewinden an Werkstücken ist den Merkmalen von Anspruch 4 zu entnehmen.

Ein derartiges Verfahren erlaubt eine erheblich vereinfachte Arbeitsabfolge beim Herstellen von Werkstücken mit Außen- oder Innen-Kugelgewinden, da weder die Werkstücke noch die Schleifscheibe umgespannt werden müssen und die Bearbeitung nur geringe Maschinen- und Anlageninvestitionen erfordert. In diesem Zusammenhang kann es gegebenenfalls sinnvoll sein, statt eines Leerhubs beim Zurückfahren dieselbe ein zweites Mal mit einer erheblich geringeren Zustellung über das Werkstück zu führen, um auf diese Weise eine verbesserte Oberflächenqualität und gegebenenfalls eine höhere Maßhaltigkeit zu erzielen.

Gerade bei Außen-Kugelgewinden ist es vorteilhaft und aufgrund des großen Durchmessers und der damit verbundenen hohen Schnittgeschwindigkeit, die zu einer sehr hohen Zerspanungsleistung führt, problemlos zu realisieren, wenn der Gewindegang vor der Schleifbearbeitung nicht mechanisch vorbearbeitet wird.

Demgegenüber kann es insbesondere bei Innen-Kugelgewinden sinnvoll sein, dass der Gewindegang vor der Schleifbearbeitung mechanisch vorbearbeitet wird, um der geringeren Zerspanungsleistung der hierfür eingesetzten Schleifscheiben Rechnung zu tragen.

Ein zusätzliches Richten der Werkstücke kann eingespart werden, wenn das Werkstück vor der Schleifbearbeitung gehärtet wird.

In einer weiteren vorteilhaften Ausgestaltung der Erfindung kann vorgesehen sein, dass die Schleifscheibe zur Bearbeitung um den Steigungswinkel des Gewindes gegen die Mittelachse des Werkstücks angestellt wird. Durch ein derartiges Anstellen der Schleifscheibe um den Steigungswinkel ist es möglich, nicht korrigierte Schleifscheiben einzusetzen, da auf diese Weise der Steigungswinkel des Kugelgewindes unmittelbar in das Werkstück eingebracht wird.

Nachfolgend sind Ausführungsbeispiele der Erfindung anhand der Zeichnung prinzipmäßig dargestellt.

Es zeigt:
- Fig. 1: eine erfindungsgemäße Schleifscheibe zur Herstellung von Außen-Kugelgewinden;
- Fig. 2: eine mit einer Schleifscheibe gemäß Fig. 1 nach dem erfindungsgemäßen Verfahren hergestellte Kugelgewindestange; und
- Fig. 3: eine erfindungsgemäße Schleifscheibe zur Herstellung von Innen-Kugelgewinden;
- Fig. 4: eine mit einer Schleifscheibe gemäß Fig. 3 nach dem erfindungsgemäßen Verfahren hergestellte Kugelgewindemutter.

Fig. 1 zeigt eine Schleifscheibe 1, welche zur Bearbeitung eines Werkstücks 2 dient. Bei dem Werkstück 2 handelt es sich im dargestellten Ausführungsbeispiel um eine Kugelgewindestange, die zur Anwendung in Kraftfahrzeuglenkungen vorgesehen ist. Mittels der Schleifscheibe 1 wird an dem Werkstück 2 ein Kugelgewinde 3, im vorliegenden Fall ein Außen-Kugelgewinde, erzeugt, wozu die Schleifscheibe 1 an einer nicht dargestellten Schleifmaschine angebracht sein kann.

Die Schleifscheibe 1 gemäß Fig. 1 weist einen Schleifkörper 4 auf, welcher in der dargestellten Ausführungsform drei an das zu erzeugende Profil des Kugelgewindes 3 angepasste, jeweils als Vorsprünge von dem Schleifkörper 4 hervorstehende, nebeneinander angeordnete Stufen 5, 6 und 7 aufweist. Hiervon weist die erste Stufe 5 den geringsten Durchmesser auf und dient zur Vorbearbeitung der Werkstücke 2. Die der ersten Stufe 5 in Richtung des Vorschubs "A" folgende zweite Stufe 6 weist einen größeren Durchmesser auf als die erste Stufe 5 und die dritte Stufe 7 weist den größten Durchmesser der drei Stufen 5, 6 und 7 auf und dient zur Fertigbearbeitung der Werkstücke 2.

Wenn die mit einer ausgewählten Schnittgeschwindigkeit rotierende Schleifscheibe 1 in Vorschubrichtung A über das Werkstück 2 geführt wird, wird in dasselbe ein Gewindegang 8 eingebracht, der das Kugelgewinde 3 bildet. Bei einer Tiefe des Gewindegangs 8 von beispielsweise 3 mm kann hierbei die erste Stufe 5 eine Schnitttiefe von 2 mm, die zweite Stufe 6 eine Schnitttiefe von 0,8 mm und die dritte Stufe 7 eine Schnitttiefe von 0,2 mm aufweisen. Mit anderen Worten, der Durchmesser der dritten Stufe 7 ist dabei um 0,4 mm größer als der der zweiten Stufe 6 und um 2 mm grö-βer als der der ersten Stufe 5. Dabei ist es zu bevorzugen, wenn die drei Stufen 5, 6 und 7 unterschiedliche Körnungen aufweisen, wobei die zur Fertigbearbeitung der Werkstücke 2 dienende, dritte Stufe 7 eine feinere Körnung aufweist als die zweite Stufe 6 und die zweite Stufe 6 wiederum eine feinere Körnung aufweist als die zur Vorbearbeitung der Werkstücke 2 dienende erste Stufe 1. Beispielsweise kann die erste Stufe 5 eine Körnung von 60, die zweite Stufe 6 eine Körnung von 150 und die dritte Stufe 7 eine Körnung von 250 aufweisen. Selbstverständlich sind die oben genannten Werte bezüglich des Durchmessers und der Körnung der einzelnen Stufen 5, 6 und 7 lediglich als beispielhaft anzusehen und können insbesondere bei unterschiedlichen Durchmessern der Werkstücke 2 und/oder bei unterschiedlichen Gewindetiefen teilweise erheblich variieren.

Der Schleifkörper 4 der Schleifscheibe 1 weist im vorliegenden Fall einen aus einem Metall, vorzugsweise aus Stahl, bestehenden Grundkörper 9 auf, der mit einem durch eine gepunktete Linie angedeuteten Schleifmittel 10 belegt ist. Als Schleifmittel 10 kommt hierbei kubisches Bornitrid zum Einsatz, welches durch eine galvanische Bindung mit dem Grundkörper 9 verbunden ist. Gegebenenfalls kann auch eine keramische Bindung zum Einsatz kommen, wobei dann im Gegensatz zu einer galvanischen Bindung ein Abrichten der Schleifscheibe 1 während des Schleifens erforderlich ist.

Bei der Herstellung des Kugelgewindes 3 an Kugelgewindestangen als Werkstücke 2 wird der Gewindegang 8 vor der Schleifbearbeitung nicht mechanisch vorbearbeitet, d.h. die Bearbeitung mittels der Schleifscheibe 1 erfolgt ins volle Material, wobei die drei Stufen 5, 6 und 7 nacheinander in Eingriff kommen und die nachfolgenden Stufen 6 bzw. 7 nur noch denjenigen Teil des zu fertigenden Gewindegangs 8 zerspanen müssen, der von der vorhergehenden Stufe 5 bzw. 6 nicht zerspant wurde. Des weiteren wird das Werkstück 2 vor der Schleifbearbeitung gehärtet, um auf ein späteres Richten desselben verzichten zu können.

In Fig. 2 ist das mit der Schleifscheibe 1 unter Verwendung des oben beschriebenen Verfahrens hergestellte Werkstück 2, also die Kugelgewindestange, dargestellt. Hierbei sind mittels gestrichelter Linien mehrere Kugeln 11 eingezeichnet, die bei der Verwendung der Kugelgewindestange mit einer in Fig. 4 dargestellten Kugelgewindemutter als Werkstück 2 zum Einsatz kommen. Das Kugelgewinde 3 weist im vorliegenden Fall eine sehr geringe Steigung, beispielsweise eine Steigung von 7 mm auf, so dass der Gewindeein- und -auslauf auf dem Werkstück 2 entsprechend kurz sind.

In Fig. 3 ist eine alternative Ausführungsform der Schleifscheibe 1 dargestellt, deren Schleifkörper 4 lediglich zwei Stufen, nämlich die erste, zur Vorbearbeitung dienende Stufe 5 und die dritte, zur Fertigbearbeitung der Werkstücke 2 dienende Stufe 7 aufweist. Des weiteren ist erkennbar, dass die beiden Stufen 5 und 7 durch einzelne, zu der Schleifscheibe 1 zusammengesetzte Scheiben bzw. Schleifkörper 4 gebildet sind. Bei dem mit dieser Schleifscheibe 1 zu bearbeitenden Werkstück 2 handelt es sich um eine Kugelgewindemutter, in deren Bohrung 12 der in diesem Fall nicht dargestellte Gewindegang 8 des Kugelgewindes 3 eingebracht wird. Vor der Bearbeitung des Werkstücks 2 mittels der Schleifscheibe 1 erfolgt vorzugsweise eine mechanische, insbesondere spanende Vorbearbeitung des Gewindegangs 8, beispielsweise mittels einer Drehbearbeitung, da aufgrund des geringeren Durchmessers der Schleifscheibe 1 nur eine geringere Zerspanungsleistung als beim Schleifen von Außen-Kugelgewinden erzielt werden kann. Statt eines Leerhubs beim Zurückfahren der Schleifscheibe 1 kann dieselbe ein zweites Mal mit einer geringeren Zustellung über das Werkstück 2 geführt werden, um eine verbesserte Oberflächenqualität und eine höhere Maßhaltigkeit zu erzielen. Dies gilt auch für das unter Bezugnahme auf Fig. 1 und Fig. 2 beschriebene Verfahren.

In Fig. 3 ist des weiteren zu erkennen, dass die Schleifscheibe 1 zur Bearbeitung des Werkstücks 2 um den Steigungswinkel α des Kugelgewindes 3 gegen die Mittelachse 13 des Werkstücks 2 angestellt wird. Dies kann auch bei der in Fig. 1 dargestellten Bearbeitung der Kugelgewindestange vorgesehen sein, und es ist auf diese Weise möglich, Schleifscheiben 1 einzusetzen, bei denen die Gewindesteigung nicht korrigiert ist. Vielmehr können um diesen Winkel angestellte Schleifscheiben 1 exakt das herzustellende Profil aufweisen und in das Werkstück 2 abbilden. Ein Teil der fertigen Kugelgewindemutter ist in Fig. 4 dargestellt.

## Patentansprüche

1. Schleifscheibe zur Erzeugung von Außen- oder Innen-Kugelgewinden an Werkstücken, insbesondere an Kugelgewindestangen oder Kugelgewindemuttern für Kraftfahrzeuglenkungen, mit einem Schleifkörper (4) dessen Außenkontur an das zu erzeugende Kugelgewinde (3) angepasst ist,
**dadurch gekennzeichnet, dass**
der Schleifkörper (4) wenigstens zwei an das zu erzeugende Kugelgewinde (3) angepasste Stufen (5,7) aufweist, wobei eine erste Stufe (5) einen geringeren Durchmesser aufweist und zur Vorbearbeitung der Werkstücke (2) dient, wobei eine weitere Stufe (7) einen größeren Durchmesser aufweist und zur Fertigbearbeitung der Werkstücke (2) dient, wobei die Stufen (5,7) unterschiedliche Körnungen aufweisen, wobei die zur Fertigbearbeitung der Werkstücke (2) dienende Stufe (7) eine feinere Körnung aufweist als die zur Vorbearbeitung der Werkstücke (2) dienende Stufe (5), und wobei der Schleifkörper (4) einen Grundkörper (9) aufweist, der mit kubischem Bornitrid als Schleifmittel (10) durch eine galvanische oder keramische Bindung belegt ist.

2. Schleifscheibe nach Anspruch 1,
**dadurch gekennzeichnet, dass**
der Schleifkörper (4) drei Stufen (5,6,7) aufweist, wobei eine zweite Stufe (6) einen größeren Durchmesser als die erste Stufe (5) und einen geringeren Durchmesser als die weitere, dritte Stufe (7) aufweist.

3. Schleifscheibe nach Anspruch 1 oder 2,
**dadurch gekennzeichnet, dass**
der Grundkörper (9) aus Metall besteht.

4. Verfahren zur Erzeugung von Außen- oder Innen-Kugelgewinden an Werkstücken, insbesondere an Kugelgewindestangen oder Kugelgewindemuttern für Kraftfahrzeuglenkungen,
**dadurch gekennzeichnet, dass**
mit einer Schleifscheibe (1) nach einem der Ansprüche 1 bis 3 in ein oder zwei Schleifdurchgängen ein Gewindegang (8) in das Werkstück (2) eingebracht wird.

5. Verfahren nach Anspruch 4,
**dadurch gekennzeichnet, dass**
der Gewindegang (8) vor der Schleifbearbeitung nicht mechanisch vorbearbeitet wird.

6. Verfahren nach Anspruch 4,
**dadurch gekennzeichnet, dass**
der Gewindegang (8) vor der Schleifbearbeitung mechanisch vorbearbeitet wird.

7. Verfahren nach Anspruch 4, 5 oder 6,
**dadurch gekennzeichnet, dass**
das Werkstück (2) vor der Schleifbearbeitung gehärtet wird.

8. Verfahren nach einem der Ansprüche 4 bis 7,
**dadurch gekennzeichnet, dass**
die Schleifscheibe (1) zur Bearbeitung um den Steigungswinkel des Gewindes (3) gegen die Mittelachse (13) des Werkstücks (2) angestellt wird.

## Claims

1. Grinding disc for producing external or internal ball screws on workpieces, in particular on ball screw rods or ball screw nuts for motor vehicle steering systems, having a grinding body (4), the external contour of which is matched to the ball screw (3) to be produced,
**characterized in that**
the grinding body (4) has at least two steps (5, 7) matched to the ball screw (3) to be produced, wherein a first step (5) has a smaller diameter and serves for premachining the workpieces (2), wherein a further step (7) has a larger diameter and serves for finish-machining the workpieces (2), wherein the steps (5, 7) have different grain sizes, wherein the step (7) that serves for finish-machining the workpieces (2) has a finer grain size than the step (5) that serves for premachining the workpieces (2), and wherein the grinding body (4) has a main body (9) which is coated with cubic boron nitride as abrasive agent (10) by electroplating or ceramic bonding.

2. Grinding disc according to Claim 1,
**characterized in that**
the grinding body (4) has three steps (5, 6, 7), wherein a second step (6) has a larger diameter than the first step (5) and a smaller diameter than the further, third step (7).

3. Grinding disc according to Claim 1 or 2,
**characterized in that**
the main body (9) consists of metal.

4. Method for producing external or internal ball screws on workpieces, in particular on ball screw rods or ball screw nuts for motor vehicle steering systems,
**characterized in that**
a thread (8) is introduced into the workpiece (2) in one or two grinding passes by way of a grinding disc (1) according to one of Claims 1 to 3.

5. Method according to Claim 4,
**characterized in that**
the thread (8) is not mechanically premachined prior to grinding.

6. Method according to Claim 4,
**characterized in that**
the thread (8) is mechanically premachined prior to grinding.

7. Method according to Claim 4, 5 or 6,
**characterized in that**
the workpiece (2) is hardened prior to grinding.

8. Method according to one of Claims 4 to 7,
**characterized in that**
the grinding disc (1) for machining is positioned against the central axis (13) of the workpiece (2) at the gradient angle of the screw (3).

## Revendications

1. Meule pour produire des filetages à billes mâles ou femelles sur des pièces, en particulier sur des tiges filetées à billes ou des écrous filetés à billes pour des directions de véhicules automobiles, comprenant un corps abrasif (4) dont le contour extérieur est adapté au filetage à billes (3) à produire,
**caractérisée en ce que**
le corps abrasif (4) présente au moins deux étages (5, 7) adaptés au filetage à billes (3) à produire, un premier étage (5) présentant un diamètre plus petit et servant au pré-usinage des pièces (2), un autre étage (7) présentant un diamètre plus grand et servant à l'usinage de finition des pièces (2), les étages (5, 7) présentant différents grains, l'étage (7) servant à l'usinage de finition des pièces (2) présentant un grain plus fin que l'étage (5) servant au pré-usinage des pièces (2), et le corps abrasif (4) présentant un corps de base (9) qui est revêtu, par liaison galvanique ou céramique, de nitrure de bore en tant qu'agent abrasif (10).

2. Meule selon la revendication 1,
**caractérisée en ce que**
le corps abrasif (4) présente trois étages (5, 6, 7), un deuxième étage (6) présentant un plus grand diamètre que le premier étage (5) et un diamètre plus petit que le troisième étage supplémentaire (7).

3. Meule selon la revendication 1 ou 2,
**caractérisée en ce que**
le corps de base (9) se compose de métal.

4. Procédé de fabrication de filetages à billes mâles ou femelles sur des pièces, en particulier sur des tiges filetées à billes ou des écrous filetés à billes pour des directions de véhicules automobiles,
**caractérisé en ce**
**qu'**un filet (8) est pratiqué dans la pièce (2) en un ou deux passages de meulage avec une meule (1) selon l'une quelconque des revendications 1 à 3.

5. Procédé selon la revendication 4,
**caractérisé en ce que**
le filet (8) n'est pas pré-usiné mécaniquement avant le meulage.

6. Procédé selon la revendication 4,
**caractérisé en ce que**
le filet (8) est pré-usiné mécaniquement avant le meulage.

7. Procédé selon la revendication 4, 5 ou 6,
**caractérisé en ce que**
la pièce (2) est durcie avant le meulage.

8. Procédé selon l'une quelconque des revendications 4 à 7,
**caractérisé en ce que**
la meule (1), en vue de l'usinage, est inclinée suivant l'angle de pas du filetage (3) par rapport à l'axe médian (13) de la pièce (2).
